# EUROPÄISCHE PATENTANMELDUNG

(11) **EP 4 744 906 A1**
(43) Veröffentlichungstag der Anmeldung: **20.05.2026**
(21) Anmeldenummer: 24213209.0
(22) Anmeldetag: 15.11.2024
(51) Int. Cl.: B44D 3/18

(54) **MEHRSCHICHTIGER BILDERRAHMEN**

(71) Anmelder: Bönneken, Aylin, 58456 Witten (DE)
(72) Erfinder: Bönneken, Aylin, 58456 Witten (DE)

(57) **Zusammenfassung**

Die Erfindung betrifft einen Bilderrahmen, der mit einem textilen Gewebe als Leinwand bespannt werden kann und aus einer Mehrzahl von miteinander zu dem Bilderrahmen verbundenen Keilleisten besteht, die flammhemmend ausgerüstet sind, dadurch gekennzeichnet, dass die Keilleisten (1) derart mehrschichtig ausgebildet sind, dass zwei äußere Leisten (2) aus Holz oder Holzfasern eine innere Leiste aus Metall (3) einschließen und damit verbunden sind.

## Beschreibung

Die Erfindung betrifft einen Bilderrahmen, der mit einem textilen Gewebe als Leinwand bespannt werden kann und aus einer Mehrzahl von miteinander zu dem Bilderrahmen verbundenen Keilleisten besteht, die flammhemmend ausgerüstet sind.

Bilder - gerahmte Gemälde, Collagen, Fotografien und dergleichen - werden nicht nur in Museen sondern häufig auch in öffentlichen Räumen ausgestellt. Zu nennen wären hier beispielsweise Kliniken, Rathäuser und andere öffentliche Gebäude, Veranstaltungsgebäude, Ausstellungshallen, die alle den jeweils geltenden Brandschutzbestimmungen unterliegen. In der Regel wird verlangt, dass auch dort ausgestellte Bilder der Brandschutzklasse B1 genügen. Gerade Kliniken sind sehr daran interessiert, Kunst auszustellen, auch um den Patienten Ablenkung und intellektuelle Anreize zu bieten, müssen aber entsprechende Ausstellungsangebote der Künstler ablehnen, wenn diese den Brandschutzbestimmungen nicht entsprechen. Museen verfügen in der Regel über besondere Brandschutzeinrichtungen, sodass dort generell Kunst ausgestellt werden kann die nicht der Brandschutzklasse B1 entspricht.

Gerade für junge Künstler ist es aber wesentlich, Zugang zu Ausstellungsmöglichkeiten in öffentlichen Räumen zu bekommen, gerade auch, um in der Öffentlichkeit wahrgenommen zu werden. Es besteht deshalb ein Bedarf an Orten, in denen insbesondere auch gerahmte Werke ausgestellt werden können. Voraussetzung für ausstellunggerahmte Werke an solchen Orten ist aber eine Ausstattung, die den Brandschutzbestimmungen gerecht wird.

Aus Keilleisten zusammengesetzte Bilderrahmen sind Standard insbesondere bei Gemälden, um die Leinwand mit dem fertig gestellten Gemälde mit der notwendigen Spannung zu versehen. Holzrahmen, sofern sie eine ausreichende Stärke haben, sind in diesem Zusammenhang hinreichend stabil, um diese Spannungen aufzunehmen. Insbesondere bei großformatigen Gemälden, aber auch bei Rahmenkonstruktionen aus Keilleisten geringer Stärke ist eine zusätzliche Stabilisierung sinnvoll. In solchen Fällen werden häufig auf der Rückseite des Rahmens kreuzweise Leisten eingepasst. Diese Leisten stellen eine zusätzliche Brandlast dar.

Werden für Bilderrahmen Holzfaserleisten verwandt, ist eine zusätzliche Stabilisierung sinnvoll, insbesondere wenn es darum geht, die Stärke solcher Leisten in Grenzen zu halten. Der Vorteil von Holzfaserleisten ist ihre relativ einfache flammhemmende Ausrüstung.

Aufgabe der Erfindung ist es daher, eine Rahmenkonstruktion bereitzustellen, die flammhemmend ausgerüstet ist und den geltenden Brandschutzbestimmungen genügt, also in die Brandschutzklasse B1 fällt. Gleichzeitig sollte eine solche Rahmenkonstruktion eine hinreichende Stabilität aufweisen, die das verwindungsfreie Spannen einer Leinwand erlaubt.

Diese Aufgabe wird mit einem Bilderrahmen der eingangs genannten Art gelöst, bei dem die Keilleisten derart mehrschichtig ausgebildet sind, dass zwei äußere Leisten aus Holz oder Holzfasern eine innere Leiste aus Metall einschließen und damit verbunden sind.

Die erfindungsgemäßen Bilderrahmen sind in erster Linie Keilrahmen, die zum Spannen einer bemalten später zu bemalenden oder bedeckten Leinwand dienen. Ein solcher Keilrahmen wird zu Ausstellungszwecken häufig noch mit einem dekorativen Bilderrahmen überdeckt, der keine Spannfunktion aufweist.

Vorzugsweise sind die beiden äußeren Leisten der Keilleisten Holzfaserleisten, insbesondere mitteldichte Holzfaserleisten. Mitteldichte Holzfaserplatten, sogenannte MDF-Platten, die ohne weiteres zu Leisten geschnitten werden können, sind in verschiedenen Stärken mit einer flammhemmenden Ausrüstung kommerziell verfügbar. Sie haben den Vorteil, dass sie ohne weiteres mit einer Metalloberfläche verbunden werden können, vorzugsweise durch Verleimen. Flammenhemmende Leime sind bekannt.

Die Leisten der Rahmenkonstruktion sind zweckmäßigerweise profilierte Keilleisten, bei denen die Eckverbindungen speziell gestaltet sind. Dergestalt winkelig miteinander verbundene Keilleisten können zusätzlich über Dübelverbindungen, beispielsweise Flachdübel, verstärkt sein, die in der Regel nicht verleimt sind. Eine Verbindung über Metallwinkel ist ebenfalls möglich ebenso eine Verschraubung oder Verdübelung an den Stirnseiten oder eine Verbindung durch über die Eckpunkte reichende Riegel, die durch die Keilleisten hindurch verschraubt sein können. Bevorzugt ist allerdings eine Verbindung der Außenleisten über Flachdübel, in der Regel aus Holz, die beispielsweise unter der Marke Lamellos erhältlich sind. Bevorzugt sind Flachdübel aus Metall, insbesondere Aluminium.

Die äußeren Leisten der Keilleisten sind vorzugsweise Holzfaserleisten mit einer Dicke von 5 bis 19 mm und einer Breite von 4 bis 8 cm. In der Regel handelt es sich dabei um Leisten, die aus mitteldicken Holzfaserplatten mit einer Dichte von 0,8 bis 1,0 g/cm³ geschnitten werden. Bei Massivholz können beliebige Holzarten eingesetzt werden.

Die von den äußeren Leisten eingefasste Metallleiste hat zweckmäßigerweise eine Stärke von 1 bis 3 mm, insbesondere etwa 2 mm. Das Metall kann beispielsweise Eisen oder Stahl sein, ist aber vorzugsweise Aluminium. Aluminium liefert der Keilleiste die notwendige Stabilität gegen Verwindung unter Spannung. Im Brandfall schützen die Außenleisten das Metall vor der Hitze.

Zur flammhemmenden Ausrüstung der aus Holzfasern gefertigten Leisten werden insbesondere mineralische Materialien verwandt, beispielsweise auf Basis von Borverbindungen - etwa Borax -, Phosphorverbindungen - etwa Natrium- oder Calciumsphosphat -, Aluminiumhydroxid oder Calciumcarbonat. Diese werden in fein vermahlenem Zustand zusammen mit den Holzfasern und Bindemittel - in der Regel einem Kunstharz - miteinander verpresst. Solche Produkte entsprechend der Brandschutzklasse B1.

Handelt es sich bei den Keilleisten um Massivholzleisten, erfolgt die flammhemmende Ausrüstung über eine Imprägnierung mit geeigneten mineralischen Salzen. Bekannt ist ein chemisches Verfahren zur reaktiven Einbringung von Calciumcarbonat in Holz. Geeignet sind kesseldruckimprägniert Hölzer sowie mit Siloxanen imprägnierte Hölzer. Auch diese Produkte entsprechen der Brandschutzklasse B1.

Die Keilleisten der erfindungsgemäßen Bilderrahmen haben in der Regel eine Gesamtstärke von 12 bis 44 mm. Bei geringer Stärke der Außenleisten empfiehlt sich eine größere Stärke der Metallleiste von beispielsweise 2 oder 3 mm. Bei einer Verbindung über Flachdübel werden diese in die Außenleisten eingepasst.

Es ist auch ohne weiteres möglich, die Keilleisten an den Eckpunkten des Bilderrahmens durch Verzinken miteinander zu verbinden.

Um ein den Brandschutzbestimmungen genügendes Werk bereitzustellen, muss auch die über den erfindungsgemäßen Bilderrahmen gespannte Leinwand flammhemmend ausgerüstet sein. Ein solches Gewebe kann beispielsweise aus Leinen, Baumwolle oder Polyester bestehen, wobei Polyester erfindungsgemäß bevorzugt ist. Solche Gewebe sind im Handel erhältlich. Für die flammhemmende Imprägnierung kommen vorzugsweise Phosphorsalze oder organische Phosphorverbindungen infrage. Da die Leinwand für die darstellenden Künste nicht gewaschen werden muss, ist eine solche Imprägnierung ausreichend und dauerhaft. Mit organische Phosphorverbindungen imprägnierte textile Gewebe sind vielfach beschrieben. Flammhemmend ausgerüstete Textilien werden insbesondere auch in Theatern und Opernhäusern auf der Bühne eingesetzt.

Entsprechend sind mit nicht brennbarer Leinwand ausgestattete Bilderrahmen, wie vorstehend beschrieben, Teil der Erfindung.

In Testversuchen wurden erfindungsgemäß ausgestattete Rahmen und Leinwände auf Schwerentflammbarkeit nach DIN 4102-1 geprüft (Brandschutzklasse B1). Alle geprüften Muster erwiesen sich als schwer entflammbar.

Die Erfindung wird durch die beiliegende Abbildung näher erläutert.

Figur 1 zeigt die Stirnseite einer erfindungsgemäßen Keilleiste 1 für den Eckbereich eines Bilderrahmens in ihrem Schichtaufbau. Zwei äußere MDF-Leisten 2 sind mit einer inneren Aluminiumleiste 3 verleimt. Die Keilleiste 1 weist einen Winkel von 45° zum Verlauf der Leiste auf. Sie wird mit einer entsprechend geschnittenen und gestalteten Keilleiste zum Eckbereich eines Bilderrahmens, wobei Flachdübel auf übliche Weise in die Ausnehmungen 5 eingesetzt und werden. Die Keilleiste 1 ist in den Randbereichen der oberen äußeren Leiste 2 zum Spannen einer Leinwand bei 4 profiliert. Die Profilierung 4 kann nach außen hin gerundet sein. Die Leinwand wird auf übliche Art und Weise auf dem so hergestellten Keilrahmen mit Heftklammern festgelegt und verspannt.

Der spezielle Aufbau des erfindungsgemäßen Bilderrahmens verhindert, dass sich der Rahmen bei der Bespannung verzieht. Die Aluminiumleiste im Inneren des Rahmens ist für die Stabilität und die Verzugsfreiheit unverzichtbar. Herkömmliche Keilrahmen neigen dazu sich unter der Spannung der aufgespannten Leinwand, wenn nicht sofort, so doch nach einiger Zeit zu verziehen.

Die Leisten des Keilrahmens werden einfach zusammengesteckt. Eine Fixierung kann durch Verschrauben an den Stirnseiten vorgenommen werden. Das Spannen einer Leinwand über den Keilrahmen erfolgt auf herkömmliche Art und Weise und bedarf keiner besonderen Werkzeuge.

Der erfindungsgemäße Bilderrahmen ist, wenn mit einer flammhemmend ausgerüsteten Leinwand gespannt, insgesamt nicht brennbar. Alle Materialien sind so ausgewählt, dass sie nach DIN 4102-1 nicht entflammen sind. Dies gilt bis hin zum Kleber für die Herstellung des Verbunds.

Ab einer bestimmten Größe von erfindungsgemäß hergestellten Bilderrahmen - insbesondere, wenn es sich um Bilderrahmen handelt, die Wände großflächig abdecken, kann es sinnvoll sein, auf der Rückseite des Rahmens einen Schallschutz und/oder eine thermische Isolierung anzubringen. Eine thermische Isolierung wäre insbesondere bei an Außenwänden angebrachten großformatigen Bildern sinnvoll, um diese vor Temperaturschwankungen zu schützen. Es versteht sich, dass ein solcher Schallschutz oder eine solche Isolierung ebenfalls flammhemmend ausgestattet ist und beispielsweise in Form einer Schaumstoffmatte direkt im Innenrahmen angeordnet ist. Eine solche Schaumstoffmatte ist geeignet, die Akustik im Raum zu verbessern und hat gleichzeitig keinen nachteiligen Effekt auf die Brandschutzeigenschaften.

## Patentansprüche

1. Bilderrahmen, der mit einem textilen Gewebe als Leinwand bespannt werden kann und aus einer Mehrzahl von miteinander zu dem Bilderrahmen verbundenen Keilleisten besteht, die flammhemmend ausgerüstet sind, **dadurch gekennzeichnet, dass** die Keilleisten (1) derart mehrschichtig ausgebildet sind, dass zwei äußere Leisten (2) aus Holz oder Holzfasern eine innere Leiste aus Metall (3) einschließen und damit verbunden sind.

2. Bilderrahmen nach Anspruch 1, **dadurch gekennzeichnet, dass** die beiden äußeren Leisten (2) der Keilleisten (1) Holzfaserleisten sind.

3. Bilderrahmen nach Anspruch 1 oder 2, **dadurch gekennzeichnet, dass** die äußeren Leisten (2) mitteldichte Holzfaserleisten sind.

4. Bilderrahmen nach einem der Ansprüche 1 bis 3, **dadurch gekennzeichnet, dass** die äußeren Leisten (2) flammhemmend imprägniert sind.

5. Bilderrahmen nach einem der vorstehenden Ansprüche, **dadurch gekennzeichnet, dass** die Leiste aus Metall (3) eine Aluminiumleiste ist.

6. Bilderrahmen nach einem der vorstehenden Ansprüche, **dadurch gekennzeichnet dass** die Leiste aus Metall (3) eine Stärke von 1 bis 3 mm hat.

7. Bilderrahmen nach einem der vorstehenden Ansprüche, **dadurch gekennzeichnet, dass** die Keilleisten (1) eine Gesamtstärke von 12 bis 44 mm haben.

8. Bilderrahmen nach einem der vorstehenden Ansprüche, **dadurch gekennzeichnet, dass** die Keilleisten (1) an Eckpunkten des Bilderrahmens über Flachdübel miteinander verbunden sind.

9. Bilderrahmen nach einem der Ansprüche 1 bis 7, **dadurch gekennzeichnet, dass** die Keilleisten (1) an Eckpunkten des Bilderrahmens durch Verzinken miteinander verbunden sind.

10. Bilderrahmen nach Anspruch 8, **dadurch gekennzeichnet, dass** die Flachdübel aus Holz oder Aluminium und mit den Keilleisten (1) zusammengesteckt sind.

11. Bilderrahmen nach einem der vorstehenden Ansprüche, **dadurch gekennzeichnet, dass** die Schichten (2, 3) der Keilleisten (1) durch Verleimen miteinander verbunden sind.

12. Bilderrahmen mit daran verspannter Leinwand nach einem Ansprüche 1 bis 11, wobei die Leinwand flammhemmend ausgerüstet ist.
